# EUROPÄISCHE PATENTSCHRIFT

(11) **EP 0 676 497 B1**
(45) Veröffentlichungstag und Bekanntmachung des Hinweises auf die Patenterteilung: **01.09.1999**
(21) Anmeldenummer: 95105085.5
(22) Anmeldetag: 05.04.1995
(51) Int. Cl.: D06F 58/20

(54) **Verfahren und Einrichtung zum Parfümieren von Wäsche**
Method and device for perfuming the laundry
Procédé et dispositif pour parfumer le linge

(30) Priorität: 06.04.1994 DE 4411810
(43) Veröffentlichungstag der Anmeldung: 11.10.1995
(73) Patentinhaber: Sulzenbacher Textilpflege GmbH Gütezeichen- und Hygienepassbetrieb, A-6971 Hard (AT)
(72) Erfinder: Sulzenbacher, Wilfried, A-6971 Hard (AT)
(74) Vertreter: Riebling, Peter, Dr.-Ing.

(56) Entgegenhaltungen:
- EP-A- 0 315 879
- DE-A- 2 823 351
- FR-A- 2 225 565
- US-A- 3 002 288
- US-A- 3 172 604
- US-A- 3 267 701
- US-A- 3 301 486

## Beschreibung

Die vorliegende Erfindung betrifft ein Verfahren und eine Einrichtung zum Parfümieren von Wäsche.

Es ist bekannt, daß der Eindruck von Sauberkeit, insbesondere bei Wäsche, nicht nur über die visuelle Wahrnehmung wahrgenommen wird, sondern subjektiv auch durch die Geruchswahrnehmung erfolgt.
Am Beispiel von Wäsche ist festzustellen, daß gut duftende Wäsche einen weitaus reineren Eindruck macht, als nicht duftende Wäsche. Daher ist es die weitläufige Praxis, Wäsche mit einem Duftstoff zu parfümieren.

Im privaten Bereich erfolgt die Wäscheparfümierung schon dadurch, daß herkömmlichen Waschmitteln ein Duftstoff beigegeben wird, oder aber daß im Nachwaschgang mit Hilfe eines Weich- und Duftspülmittels die Wäsche parfümiert wird.

Weiterhin ist es bekannt, der Wäsche im Wäschetrockner sogenannte Dufttücher beizugeben, welche mit einem Duftstoff versetzt sind, damit die Wäsche während des Trocknungsvorgangs diesen Duft annimmt.

Im gewerblichen Bereich, z.B. in Großwäschereien, bieten sich die oben genannten Parfümierungsmethoden nicht an; einmal, da zum Teil Waschmittel verwendet werden, die nicht parfümiert sind und weiterhin, weil es wirtschaftlich zu teuer kommt.
Muß die Wäsche auch noch in einen relativ keimfreien Zustand gebracht werden, so ist es jedem bekannt, daß nach diesem Sterilisierungsprozess die Wäsche einen unangenehmen Duft angenommen hat, wie er aus Krankenhäusern, Hotels, Pflegeheimen und so weiter bekannt ist.

Bei den gewerblichen verwendeten Großtrocknern ist es wenig sinnvoll, zur Parfümierung der Wäsche Dufttücher zu verwenden, weil einmal die hier verarbeiteten Wäschemengen enorm sind und weiterhin die Trocknertemperaturen wesentlich höher sind, als bei Haushaltstrocknern, so daß sich der Duftstoff durch die Temperatur zersetzen würde.

Die US-A-3,002,288 zeigt bereits einen Wäschetrockner mit Aerosol-Behälter, bei dem ein Duftstoff in den Raum der Wäschetrommel herum vorzugsweise am Ende des Trocknungsvorganges zur Wäscheparfümierung eingebracht wird, wobei die Dauer der Einwirkung des Duftstoffes nicht näher erläutert wird.

Auch die DE-A-2 823 351 zeigt bereits ein Verfahren zum Konditionieren und Trocknen von Wäsche, bei dem verschiedene Behandlungsstoffe während des Trocknungsvorganges wiederholt eingebracht werden, wobei die Rotation der Trommel unterbrochen wird, sowie das Warmluftgebläse zur Vermeidung von Verlusten des Duftstoffes durch Lufttransport abgeschaltet wird. Dabei wird das Eindüsen des Konditioniermittels auf 10 bis etwa 100 Sprühphasen aufgeteilt, wobei die Dauer einer Sprühphase zwischen einer und zehn Sekunden betragen kann.

Nachteil bei den bisher eingesetzten Verfahren zum parfümieren von Wäsche innerhalb eines Wäschetrockners ist, daß das Einbringen des Duftstoffes zwar am Ende des Trocknungsverfahrens stattfindet, dort jedoch noch relativ hohe Temperaturen herrschen, die sich oberhalb von 60° Celsius bewegen, wodurch durch eine Zersetzung des Duftstoffes durch diese hohen Temperaturen die Verfahren nicht effizient genug sind, oder der Verbrauch des Duftstoffes entsprechend hoch ist, und die Dauer des Parfümierverfahrens dementsprechend lange dauert.

Aufgabe der vorliegenden Erfindung ist es, ein Verfahren und eine Einrichtung vorzuschlagen, welches es erlaubt, Wäsche mit einem handelsüblichen Duftstoff zu versetzen, ohne die oben genannten Nachteile in Kauf nehmen zu müssen.

Diese Aufgabe wird erfindungsgemäss durch die im kennzeichnenden Teil des Hauptanspruches 1 genannten Merkmale gelöst.

Wesentliches Merkmal der Erfindung ist, daß der Duftstoff nach dem Trocknungsvorgang in den Trockner eingesprüht wird, um sich so im Wäschegewebe zu verteilen, wobei dies bei einer Temperatur von 60° Celsius in weniger als 3 Minuten erfolgt. Das Einsprühen geschieht hierbei mit einer durch Druckluft beaufschlagten Sprühdüse.

Wesentlicher Vorteil ist, daß als Duftstoff nun handelsübliches Parfümöl in konzentrierter Form verwendet werden kann. Das bietet auch den Vorteil, daß die Duftrichtung beliebig ausgewählt werden kann, so daß auch eigene Duftkreationen verwendet werden können. So ist man in der Wahl der Duftrichtung nicht herstellergebunden, wie es z.B. bei Verwendung eines parfümierten Waschmittels der Fall wäre.

Weiterhin bietet das erfindungsgemässe Verfahren den Vorteil, daß die Parfümierung der Wäsche am Ende des Trocknungsvorgangs erfolgt, d.h. daß das Parfüm erst am Ende des Reinigungsprozesses in die Wäsche eingebracht wird, und der Duft sich lange in der Wäsche hält.

Wichtig ist, daß das Parfümöl erst dann eingesprüht wird, wenn die Temperatur im Trockner auf einen Wert unter 60°C heruntergeregelt wurde. Damit ist sichergestellt, daß sich das Parfümöl nicht zersetzt und unwirksam wird, wie es bei zu hoher Temperatur erfolgen würde.

Die Einwirkzeit ist kurz und beträgt etwa 2 - 3 Minuten. In dieser Zeit läuft die Trocknertrommel, um so das Parfüm gleichmässig in der Wäsche zu verteilen.
Anschließend kann die Wäsche wie gewohnt entnommen und ausgeliefert werden.

Dieses Verfahren ist sehr kostengünstig, da handelsübliches hochkonzentriertes Parfümöl verwendet werden kann, welches dann durch den Einsprühvorgang sehr fein in der Wäsche verteilt wird. Dadurch ist es möglich, daß z.B. für 50 kg Wäsche nur wenige Milliliter Parfümöl ausreichen, um einen frischen Duft zu erzeugen.
Natürlich kann die Stärke des Wäscheduftes durch die Einstellung der Einsprühmenge in weiten Grenzen - je nach Belieben - varriert werden.

Zur Ausführung des Verfahrens wird eine Einrichtung vorgeschlagen, die mit Druckluft gespeist ist, und über eine Sprühdüse, die im Bereich des Deckels des Trockners angebracht ist, das Parfüm direkt in den Trocknerraum einsprüht. Erfindungsgemäß erfolgt die Zeit- und Duftmengensteuerung über eine elektronische oder mechanische Ablaufsteuerung vorzugsweise über eine SPS-Steuerung. Es ist auch vorgesehen, in Zukunft diese Parfümierungseinrichtung fest im Wäschetrockner zu integrieren und die Ablaufsteuerung für das Parfümieren als festen Bestandteil des Trocknerprogrammes vorzusehen. Diese Erweiterung des Trockners mit einer Parfümierungseinrichtung wäre mit relativ geringem Aufwand verbunden.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen, einschließlich der Zusammenfassung, offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Die Figur zeigt die grundsätzlichen Komponenten der Parfümierungseinrichtung zur Ausübung des Verfahrens.

Die Einrichtung zur Ausübung des Parfümierungsverfahrens besteht im wesentlichen aus einem Druckluftsystem, durch welches, über eine Sprühdüse 9, der Duftstoff in den Trockner eingesprüht wird.

Das Druckluftsystem weist einen Druckluftanschluß 1 auf, der z.B. von einem 6-Bar-Druckluftgenerator gespeist wird. Um den Druck auf den gewünschten Betriebswert zu senken, ist jeweils ein Druckreduzierer 2 im Sprühluftkreis und ein Druckreduzierer 3 vor dem Vorratsbehälter 8 vorgesehen.

Der Vorratsbehälter 8 enthält das Parfümöl.
Über den Druckluftanschluß 6 wird der Vorratsbehälter 8 unter Druck gesetzt, so daß das Parfümöl am Anschluß 7 den Vorratsbehälter 8 verlässt und am Anschluß 12 der Sprühdüse 9 anliegt.

Über das Magnetventil 4 und den Druckreduzierer 2 liegt die Sprühluft zur Zerstäubung des Parfümöls am Anschluß 11 der Sprühdüse 9 an.

Das Magnetventil 5 steuert die Zufuhr von Druckluft auf den Kolbenventilanschluß 10 der Sprühdüse 9 und bestimmt damit die Menge des einsprühten Parfümöls, indem der Kolben ein bestimmtes Volumen für das Parfümöl freigibt, gerade so viel, wie einsprüht werden soll.

Der Verfahrensablauf wird von der Ablaufsteuerung 13 kontrolliert, wobei es sich dabei vorzugsweise um eine speicherprogrammierbare Steuerung (SPS) handelt.

Die Parfümierungseinrichtung kann relativ leicht an vorhandenen Trocknern angebracht werden, indem die Sprühdüse 9 am Einfülldeckel des Trockners montiert wird. Am Einfülldeckel besteht freier Zugriff auf die Wäsche, d.h. das Parfümöl kann sich direkt auf der Wäsche verteilen. Vorzugsweise ist vorgesehen, die gesamte Einrichtung fest im Trockner zu integrieren und die Ablaufsteuerung als festen Bestandteil des Trocknersprogramms auszubilden.

Der Verfahrensablauf ergibt sich folgendermassen: Nachdem die Wäsche getrocknet ist, wird die Temperatur im Trockenraum auf weniger als 60° zurückgeregelt, wobei währenddessen die Sprühdüse 9 mit einer vorbestimmten Menge Parfümöl geladen wird.

Ist die gewünschte Temperatur im Trockenraum erreicht, wird das Parfümöl eingesprüht, wobei die Trommel des Trockners kontinuierlich umläuft, um so den Duftstoff gleichmässig in der Wäsche zu verteilen.
Dieser Einwirkungs- und Verteilprozess dauert ca. 2 - 3 Minuten. Danach kann die trockene, parfümierte Wäsche entnommen und wie gewohnt weiterverarbeitet werden.

Durch die geringen Mengen verwendeten Parfümöls wurden in einem mehrmonatigen Versuch keine Hautirritationen festgestellt, die von der parfümierten Wäsche herrühren könnten. Allgemein wird die Idee von frischduftender Wäsche gut angenommen, die besonders in Großbetrieben, wie Krankenhäusern, Hotels, Altersheimen und so weiter, für einen frischen Duft sorgt.

### Zeichnungs-Legende

- 1: Druckluftanschluß
- 2: Druckreduzierer
- 3: Druckreduzierer
- 4: Magnetventil
- 5: Magnetventil
- 6: Druckluftanschluß
- 7: Duftstoffauslaß
- 8: Vorratsbehälter
- 9: Sprühdüse
- 10: Anschluß Kolbenventil
- 11: Anschluß Sprühluft
- 12: Anschluß Duftstoff
- 13: Ablaufsteuerung

## Patentansprüche

1. Verfahren zum Parfümieren von Wäsche innerhalb eines Wäschetrockners, bei dem ein flüssiger Duftstoff in die Wäschetrommel des Trockners eingesprüht wird, dadurch gekennzeichnet, daß die Parfümierung nach Beendigung des Trocknungsvorganges, bei einer Temperatur unter 60 ° Celsius, in weniger als drei Minuten erfolgt.

2. Verfahren zum Parfümieren von Wäsche nach Anspruch 1, dadurch gekennzeichnet, daß das Einsprühen des Duftstoffes mittels einer Sprühdüse (9) bewerkstelligt wird.

3. Verfahren zum Parfümieren von Wäsche nach einem der Ansprüche 1 - 2, dadurch gekennzeichnet, daß das Einsprühen des Duftstoffes im Bereich der Einfülldeckel des Wäschetrockners geschieht.

4. Verfahren zum Parfümieren von Wäsche nach einem der Ansprüche 1 - 3, dadurch gekennzeichnet, daß das Einsprühen des Duftstoffes im inneren des Wäschetrockners geschieht.

5. Verfahren zum Parfümieren von Wäsche nach einem der Ansprüche 1 - 4, dadurch gekennzeichnet, daß das Einsprühen des Duftstoffes durch einen mit Druckluft beaufschlagten Vorratsbehälter (8) bewerkstelligt wird.

6. Verfahren zum Parfümieren von Wäsche nach einem der Ansprüche 1 - 5, dadurch gekennzeichnet, daß die Steuerung des Verfahrens durch eine elektronische/mechanische Ablaufsteuerung in Form einer SPS-Steuerung bewirkt wird.

7. Verfahren zum Parfümieren von Wäsche nach einem der Ansprüche 1 - 6, dadurch gekennzeichnet, daß dieses Verfahren in den Verfahrensablauf eines herkömmlichen Wäschetrocknerprogrammes integriert ist.

## Claims

1. A method for the perfuming of laundry inside a drier, in which a liquid scent is sprayed into the drum of the drier, characterised in that the perfuming takes place after completion of the drying process, at a temperature below 60' Celsius in less than three minutes.

2. The method for the perfuming of laundry according to Claim 1, characterised in that the spraying in of the scent is brought about by means of a spray nozzle (9).

3. The method for the perfuming of laundry according to one of Claims 1 - 2, characterised in that the spraying in of the scent takes place in the region of the charging lid of the drier.

4. The method for the perfuming of laundry according to one of Claims 1 - 3, characterised in that the spraying in of the scent takes place inside the drier.

5. The method for the perfuming of laundry according to one of Claims 1 4, characterised in that the spraying in of the scent is brought about by a storage container (8) acted upon by compressed air.

6. The method for the perfuming of laundry according to one of Claims 1 5, characterised in that the controlling of the method is brought about by an electronic/mechanical sequence control in the form of a SPS control.

7. The method for the perfuming of laundry according to one of Claims 1 6, characterised in that this method is integrated into the process sequence of a conventional drier programme.

## Revendications

1. Procédé pour parfumer la lessive à l'intérieur d'un sèche-linge, selon lequel on pulvérise une matière odorante liquide dans le tambour du sèche-linge, caractérisé en ce que le linge est ainsi parfumé après achèvement de l'opération de séchage, à une température inférieure à 60°C, en moins de trois minutes.

2. Procédé pour parfumer la lessive selon la revendication 1, caractérisé en ce que la pulvérisation de la matière odorante est réalisée à l'aide d'un pulvérisateur (9).

3. Procédé pour parfumer la lessive selon la revendication 1 ou 2, caractérisé en ce que la pulvérisation de la matière odorante a lieu dans la zone du couvercle de chargement du sèche-linge.

4. Procédé pour parfumer la lessive selon l'une des revendications 1 à 3, caractérisé en ce que la pulvérisation de la matière odorante a lieu à l'intérieur du sèche-linge.

5. Procédé pour parfumer la lessive selon l'une des revendications 1 à 4, caractérisé en ce que la pulvérisation de la matière odorante est réalisée grâce à un réservoir (8) sollicité par de l'air comprimé.

6. Procédé pour parfumer la lessive selon l'une des revendications 1 à 5, caractérisé en ce que la commande du procédé est effectuée grâce à une commande séquentielle électronique/mécanique qui a la forme d'une commande par programme enregistré.

7. Procédé pour parfumer la lessive selon l'une des revendications 1 à 6, caractérisé en ce qu'il est intégré dans le déroulement d'un programme de sèche-linge traditionnel.
